# EUROPÄISCHE PATENTSCHRIFT

(11) **EP 0 384 215 B1**
(45) Veröffentlichungstag und Bekanntmachung des Hinweises auf die Patenterteilung: **05.05.1993**
(21) Anmeldenummer: 90102363.0
(22) Anmeldetag: 07.02.1990
(51) Int. Cl.: A47K 3/22, E05D 15/06

(54) **Duschkabinen-Schiebetür IV**
Sliding door for showers
Porte coulissante pour cabines de douche IV

(30) Priorität: 24.02.1989 DE 8902207 U
(43) Veröffentlichungstag der Anmeldung: 29.08.1990
(73) Patentinhaber: Koralle-Sanitärprodukte GmbH + Co., D-32602 Vlotho (DE)
(72) Erfinder: Oepping, Reinhard, D-4983 Kirchlengern (DE)
(74) Vertreter: Stracke, Alexander, Dipl.-Ing.

(56) Entgegenhaltungen:
- EP-A- 0 114 903
- DE-U- 8 507 609
- FR-A- 845 562
- FR-A- 2 361 518
- US-A- 3 142 096

## Beschreibung

Die vorliegende Erfindung betrifft eine Duschkabinen-Schiebetür mit mehreren, längs einer oberen Führungsschiene verschiebbaren Schiebetürflügeln, die zu Reinigungszwecken unabhängig voneinander aus ihrer vertikalen Gebrauchslage heraus in eine Schrägstellung verschwenkbar sind.

Der vorliegenden Erfindung liegt die Aufgabe zugrunde, eine Duschkabinen-Schiebetür der gattungsgemäßen Art zu schaffen, bei der die Verschwenkbarkeit der Schiebetürflügel auf besonders einfache Art und Weise erreicht ist.

Diese Aufgabe wird bei einer gattungsgemäßen Duschkabinen-Schiebetür gelöst durch folgende Merkmale:
a) die Führungsschiene besteht aus einem im Querschnitt kreisrunden Profil mit einer außenliegenden, achsparallen Führungsnut,
b) die Führungsschiene ist von Führungseinrichtungen, die an den oberen Enden von vertikalen Holmen der Schiebetürflügel befestigt sind, mindestens teilweise umgriffen,
c) am oberen Ende eines im Verschiebebereich eines benachbarten vertikalen Holmes eines mittleren Schiebetürflügels liegenden vertikalen Holmes eines äußeren Schiebetürflügels ist ein Ausleger mit einer an seinem freien Ende gelagerten, in der Führungsnut geführten Laufrolle angeschlossen,
d) die Laufrolle ist auf dem freien Ende des Auslegers pendelnd gelagert.

Durch die Verwendung eines kreisrunden Profiles für die obere Führungsschiene und durch die verwendung von Führungseinrichtungen, die diese Führungsschiene zumindest teilweise umgreifen, wird der Forderung nach schwenkbarer Lagerung der Schiebetürflügel auf besonders einfache Art und Weise entsprochen. Da es in jedem Falle notwendig ist, zwei benachbarte vertikale Holme eines äußeren und eines mittleren Schiebetürflügels gegeneinander zu verschieben, ist die Verwendung einer an einem Ausleger gelagerten Laufrolle und deren Führung in der Führungsnut der Laufschiene erforderlich. Die Verschwenkbarkeit dieses äußeren Türflügels wird dann gewährleistet durch die die Führungsschiene umgreifende Führungseinrichtung einerseits und die pendelnde Lagerung der Laufrolle am ausleger andererseits.

Zweckmäßigerweise ist das freie Ende des Auslegers als Kugel un die Lagerbohrung der Laufrolle als teilkugeliger Innenring ausgebildet.

Die Lagerung der Laufrolle auf dem freien Ende des Auslegers entspricht somit der Konstruktion eines Gelenklagers. Eine derartige Gelenklagerung ist preiswert herstellbar und für den vorgesehenen Anwendungsfall ausreichend präzise.

Weitere Merkmale der Erfindung sind Gegenstand weiterer Unteransprüche.

Ein Ausführungsbeispiel der Erfindung ist in den beigefügten Zeichnung dargestellt und wird im folgenden näher beschrieben. Es zeigen:
- Fig. 1: eine perspektivische Darstellung einer Duschkabinen-Schiebetür
- Fig. 2: einen Vertikalschnitt durch die obere Führungsschine der Duschkabinen-Schiebetür im Bereich eines vertikalen Holmes eines äußeren Schiebetürflügels.

Die in Fig. 1 in perspektivischer Darstellung gezeigte und insgesamt mit dem Bezugszeichen 10 bezeichnete Duschkabinen-Schiebetür weist drei Schiebetürflügel 11,12 und 13 auf, welche längs einer oberen Führungsschiene 14 verschiebbar geführt sind.

Diese obere Führungsschiene 14 besteht aus einem im Querschnitt kreisrunden Profil mit einer außenliegenden, achsparallel verlaufenden Führungsnut 15, was Fig. 2 sehr anschaulich zeigt.

Die Führungsschiene 14 ist von Führungseinrichtungen 16 an den oberen Enden von vertikalen Holmen 17 der Schiebetürflügel 11 bis 13 zumindest teilweise umgriffen.

Fig. 2 zeigt wieder deutlich, daß diese Führungseinrichtungen 16 mit mehreren, auf dem Umfang der kreisrunden Führungsschiene 14 abgestützten Tragrollen 18 versehen sind.

Hierdurch wird sowohl eine leichtgängige Längsverschiebung erreicht wie auch die Möglichkeit eröffnet, die Schiebetürflügel 11 bis 13 aus ihrer vertikalen Gebrauchslage heraus in eine Schrägstellung zu verschwenken, um den einander überlappenden Bereich zwischen bei vernachbarten Schiebetürflügeln leichter reinigen zu können.

Fig. 2 macht außerdem sehr deutlich, daß an einem vertikalen Holm 17 eines äußeren Schiebetürflügels 11 am oberen Ende ein Ausleger 19 befestigt ist, der an seinem freien Ende eine Laufrolle 20 trägt. Diese Laufrolle 20 ist in der schon erwähnten Führungsnut 15 geführt.

Die Lagerung der Laufrolle 20 auf dem Auslager 19 ist als Pendellagerung zu bezeichnen und der Ausleger 19 trägt an seinem freien Ende eine Kugel 21, während die Lagerbohrung 22 der Laufrolle 20 als teilkugeliger Innenring ausgebildet ist.

Somit ist auch eine Verschwenkbarkeit des Auslegers 19 relativ zur Laufrolle 20 problemfrei gewährleistet, so daß auch der äußere Schiebetürflügel 11 ohne Schwierigkeiten aus seiner vertikalen Gebrauchslager heraus verschwenkt werden kann.

Wie Fig. 2 weiterhin deutlich macht, ist die Laufrolle 20 zweiteilig ausgebildet und besteht aus dem schon erwähnten, die teilkugelige Lagerbohrung 22 aufweisenden Innenring 23 und einem darauf kugelgelagerten Laufring 24. Diese zweiteilige, kugelgelagerte Konstruktion gewährleistet eine hohe Laufruhe dieser Laufrolle 20 trotz der Möglichkeit, den Ausleger 19 gegenüber der Laufrichtung der Laufrolle 20 auslenken zu können.

Zur Geräuschdämpfung ist der Laufring 24 der Laufrolle 20 vorzugsweise aus Kunststoff oder aus einem Gummi hergestellt.

## Patentansprüche

1. Duschkabinen-Schiebetür mit mehreren, längs einer oberen Führungsschiene verschiebbaren Schiebetürflügeln, die zu Reinigungszwecken unabhängig voneinander aus ihrer vertikalen Gebrauchslage heraus in eine Schrägstellung verschwenkbar sind, **gekennzeichnet durch** folgende Merkmale:
a) die Führungsschiene (14) besteht aus einem im Querschnitt kreisrunden Profil mit einer außenliegenden, achsparallelen Führungsnut (15),
b) die Führungsschiene (14) ist von Führungseinrichtungen (16), die an den oberen Enden von vertikalen Holmen (17) der Schiebettürflügel (11,12,13) befestigt sind, mindestens teilweise umgriffen,
c) am oberen Ende eines im Verschiebebereich eines benachbarten vertikalen Holmes (17) eines mittleren Schiebetürflügels (12) liegenden vertikalen Holmes (17) eines äußeren Schiebetürflügels (11) ist ein Ausleger (19) mit einer an seinem freien Ende gelagerten, in der Führungsnut (15) geführten Laufrolle (20) angeschlossen,
d) die Laufrolle (20) ist auf dem freien Ende des Auslegers (19) pendelnd gelagert.

2. Duschkabinen-Schiebetür nach Anspruch 1, dadurch gekennzeichnet, daß das freie Ende des Auslegers (19) als Kugel (21) und die Lagerbohrung (22) der Laufrolle (20) als teilkugeliger Innenring ausgebildet ist.

3. Duschkabinen-Schiebetür nach Anspruch 1 oder 2, dadurch gekennzeichnet, daß die Laufrolle (20) zweiteilig ausgebildet ist und aus einem Innenring (23) und einem darauf drehbar gelagerten Laufring (24) besteht.

4. Duschkabinen-Schiebetür nach Anspruch 3, dadurch gekennzeichnet, daß der Laufring (24) auf dem Innenring (23) kugelgelagert ist.

5. Duschkabinen-Schiebetür nach Anspruch 3 oder 4, dadurch gekennzeichnet, daß der Laufring (24) aus Kunststoff, Gummi od.dgl. besteht.

## Claims

1. A shower cubicle sliding door comprising a plurality of sliding door portions which are displaceable along an upper guide rail and which for cleaning purposes are pivotable independently of each other out of their vertical position of use into an inclined position, characterised by the following features:
a) the guide rail (14) comprises a profile member of a round cross-section, with an outwardly disposed guide groove (15) which is parallel to its axis,
b) the guide rail (14) is at least partially embraced by guide devices (16) which are fixed to the upper ends of vertical frame members (17) of the sliding door portions (11, 12, 13),
c) an arm (19) with a runner (20) mounted at its free end and guided in the guide groove (15) is connected to the upper end of a vertical frame member (17) of an outer sliding door portion (11), which vertical frame member (17) lies in the region of displacement of an adjacent vertical frame member (17) of a middle sliding door pportion (12), and
d) the runner (20) is mounted swingaly on the free end of the arme (19).

2. A shower cubicle sliding door according to claim 1 characterised in that the free end of the arm (19) is in the form of a ball (21) and the mounting bore (22) of the runner (20) is in the form of a part-spherical inner ring.

3. A shower cubicle sliding door according to claim 1 or claim 2 characterised in that the runner (20) is of a two-part construction and comprises an inner ring (23) and a roller ring (24) mounted rotatably thereon.

4. A shower cubicle sliding door according to claim 3 characterised in that the roller ring (24) is ball bearing-mounted on the inner ring (23).

5. A shower cubicle sliding door according to claim 3 or claim 4 characterised in that the roller ring (24) comprises plastics material, rubber or the like.

## Revendications

1. Porte coulissante pour cabines de douche avec plusieurs vantaux de portes coulissantes susceptibles de se déplacer le long d'un rail supérieur de guidage et qui, pour permettre le nettoyage, peuvent pivoter indépendamment les uns des autres à partir de leur position d'utilisation verticale dans une position oblique, porte coulissante de cabines de couche caractérisée en ce que:
a) le rail de guidage (14) est constitué par un profilé de section transversale ronde comportant une gorge de guidage (15) placée à l'extérieur parallèlement à l'axe,
b) le rail de guidage (14) est au moins partiellement entouré par des dispositifs de guidage (16) qui sont fixés aux extrémités supérieures de longerons verticaux (17) des vantaux de portes coulissantes (11, 12, 13),
c) à l'extrémité supérieure d'un longeron (17) d'un vantail externe (11) de porte coulissante, dans la zone de déplacement d'un longeron vertical voisin (17) d'un vantail médian (12) de porte coulissante, est raccordé un bras (19) avec, monté à son extrémité libre, un galet de roulement (20) guidé dans la gorge de guidage (15),
d) le galet de roulement (20) est monté sur l'extrémité libre du bras (19) de façon à pouvoir osciller.

2. Porte coulissante de cabines de douche selon la revendication 1, caractérisée en ce que l'extrémité libre du bras (19) est réalisée sous la forme d'une sphère (21) tandis que l'alésage de palier (22) du galet de roulement (20) est réalisé sous la forme d'un anneau interne partiellement sphérique.

3. Porte coulissante de cabines de douche selon la revendication 1 ou la revendication 2, caractérisée en ce que le galet de roulement (20) est réalisé en deux parties et est constitué par un anneau interne (23) et un anneau de roulement (24) monté de façon à pouvoir tourner sur cet anneau interne.

4. Porte coulissante de cabines de douche selon la revendication 3, caractérisée en ce que l'anneau de roulement (24) est monté à billes sur l'anneau interne (23).

5. Porte coulissante de cabines de douche selon la revendication 3 ou la revendication 4, caractérisée en ce que l'anneau de roulement (24) est constitué de matière plastique, de caoutchouc, ou d'un matériau analogue.
